# EUROPÄISCHE PATENTANMELDUNG

(11) **EP 2 730 713 A1**
(43) Veröffentlichungstag der Anmeldung: **14.05.2014**
(21) Anmeldenummer: 13005307.7
(22) Anmeldetag: 11.11.2013
(51) Int. Cl.: E04C 2/04, E04C 5/16, E04C 2/288

(54) **Verbundanker zur Bildung einer Betonplatteneinheit sowie mit diesem Verbundanker ausgestattete Betonplatteneinheit**

(30) Priorität: 13.11.2012 DE 202012010850 U
(71) Anmelder: Fixle, Gotthard, 89362 Offingen (DE)
(72) Erfinder: Fixle, Gotthard, 89362 Offingen (DE)

(57) **Zusammenfassung**

Die Erfindung betrifft einen Verbundanker (1) zur Bildung einer Betonplatteneinheit (25), wobei eine erste Betonplatte (19) mit Hilfe des Verbundankers (1) mit einer zweiten Betonplatte (20) verbunden ist und wobei die durch eine Dämmschicht (23) getrennten Betonplatten (19, 20) durch in die Betonplatten (19, 20) eingegossene Stahlgittermatten (21) verstärkt sind und wobei der Verbundanker (1) zumindest an seiner unteren Seite (3) wenigstens einen abgewinkelten Abschnitt (7) aufweist und der wenigstens eine abgewinkelte Abschnitt (7) mit mindestens einem von der Außenkontur (5) des Verbundankers (1) ausgehenden Einschnitt (13) ausgestattet ist, der zur Aufnahme eines zu einer Stahlgittermatte (21) gehörenden ersten Gitterstabes (22) bestimmt ist und dass die durch den wenigstens einen Abschnitt (7) gebildete Mulde (16) zur Aufnahme eines kreuzweise zum ersten Gitterstab (22) angeordneten zweiten Gitterstabes (23) vorgesehen ist, welcher ebenfalls der Stahlgittermatte (21) angehört.

Die Erfindung zeichnet sich dadurch aus, dass der wenigstens eine Einschnitt (13) winklig so gestaltet ist, dass zwei auf Abstand gehaltene Stützabschnitte (15) gebildet sind, die zum rachenartigen Umfassen des ersten Gitterstabes (22) einer in der ersten Betonplatte (19) befindlichen Stahlgittermatte (21) bestimmt sind, wobei sich die Stützabschnitte (15) an Erweiterungen (14) befinden, die vom wenigstens einen Einschnitt (13) ausgehend in horizontaler oder schräger Richtung oder bogenförmig weitergeführt sind und dass die Stützabschnitte (15) entlang der Längserstreckung des ersten Gitterstabes (22) angeordnet sind.

Die Erfindung betrifft ferner eine Betonplatteneinheit (25), die mit mindestens einem Verbundanker (1) ausgestattet ist.

## Beschreibung

Die Erfindung betrifft einen Verbundanker zur Bildung einer Betonplatteneinheit, wobei eine erste Betonplatte mit Hilfe des Verbundankers mit einer zweiten Betonplatte verbunden ist und wobei die durch eine Dämmschicht getrennten Betonplatten durch in die Betonplatten eingegossene Stahlgittermatten verstärkt sind und wobei der Verbundanker zumindest an seiner unteren Seite wenigstens einen abgewinkelten Abschnitt aufweist und der wenigstens eine abgewinkelte Abschnitt mit mindestens einem von der Außenkontur des Verbundankers ausgehenden Einschnitt ausgestattet ist, der zur Aufnahme eines zu einer Stahlgittermatte gehörenden ersten Gitterstabes bestimmt ist und dass die durch den wenigstens einen abgewinkelten Abschnitt gebildete Mulde zur Aufnahme eines kreuzweise zum ersten Gitterstab angeordneten zweiten Gitterstabes bestimmt ist, welcher ebenfalls dieser Stahlgittermatte angehört.

Die Erfindung betrifft ferner eine mit wenigstens einem Verbundanker ausgestattete Betonplatteneinheit gemäß den eben genannten Merkmalen.

Zum nächstliegenden Stand der Technik zählt ein Verbundanker für Betonmehrschichtenplatten gemäß der EP 1 930 518 A2. Diese Schrift beschreibt mehrere Verbundanker, die alle aus Stahlblech gebildet sind und wenigstens einen abgewinkelten Abschnitt aufweisen. Die Verbundanker weisen im Bereich ihrer abgewinkelten Abschnitte mindestens einen Einschnitt auf, dessen quer zur Längserstreckung der abgewinkelten Abschnitte angeordnete Führungsabschnitte in je einen Aufnahmebereich münden. Jeder Aufnahmebereich ist zur Aufnahme eines von einer Stahlgittermatte stammenden Gitterstabes bestimmt. Die Verbundanker sind mit Durchbrüchen ausgestattet, die beim Herstellungsprozess der Betonplatteneinheiten von der flüssigen Betonmasse ausgefüllt und/oder zur Aufnahme von zusätzlichen Bewehrungsstäben bestimmt sind. Die Bewehrungsstäbe werden getrennt von den Stahlgittermatten in die Verbundanker eingesetzt und beim Herstellungsprozess von der flüssigen Betonmasse umschlossen. Sie dienen dabei nicht nur der Verstärkung der Betonplatten sondern auch beim Beginn des Herstellungsprozesses zur Lagefixierung der Verbundanker bei der Herstellung der ersten Betonplatte. Die Bewehrungsstäbe werden dabei im Bereich des oder der abgewinkelten Abschnitte durch zwei sich gegenüber liegende, im Verbundankern befindliche Durchbrüche geschoben, so dass die Verbundanker in der dafür vorgesehenen Vorrichtung nicht umkippen können. Dabei sind pro Ausführungsbeispiel bis zu zwölf Bewehrungsstäbe notwendig.

Zum Stand der Technik zählt ferner ein Verbundanker für eine Schichtverbundplatte gemäß der EP 0 131 841 A3. Auch dieser Verbundanker ist mit abgewinkelten Abschnitten versehen und Löcher in diesen Abschnitten dienen ebenfalls dazu, Bewehrungsstäbe hindurch zu stecken, um den oder die Verbundanker beim Herstellen einer Betonplatteneinheit lagegenau einbauen zu können. Gleiches gilt auch für einen Verbundanker, der in der DE 201 17 798 U1 beschrieben ist.

Schließlich wird in der DE-OS 2021 192 auf einen Verbundanker verwiesen, der insgesamt aus drei Teilen besteht. Auch bei dieser Lösung sind Bewehrungsstäbe erforderlich. Die dreiteilige Ausbildung des Verbundankers ist materialintensiv und somit teuer.

Das Verwenden der Bewehrungsstäbe bedeutet einen Materialmehraufwand und deren Montage einen zeitlichen Aufwand, was sich zwangsläufig durch höhere Fertigungskosten bemerkbar macht. Bewehrungsstäbe führen ferner zu einem höheren Gewicht der Betonplatteneinheit, was nicht unbedingt erwünscht ist.

Ausgehend von diesem Stand der Technik besteht die Aufgabe der Erfindung darin, einen Verbundanker der eingangs genannten Art so weiter zu entwickeln, dass zumindest eine Reduzierung der Anzahl der Bewehrungsstäbe beim Herstellen von Betonplatteneinheiten erzielbar ist. Bevorzugterweise soll auf die Bewehrungsstäbe komplett verzichtet werden können, um auch eine spürbare Gewichtsreduzierung von Betonplatteneinheiten zu erzielen.

Gleiches gilt für eine Betonplatteneinheit, die mit wenigstens einem Verbundanker gemäß der aufzufindenden Lösung ausgestattet sein soll.

Die Lösung bezüglich des Verbundankers findet sich im kennzeichnenden Teil des Anspruches 1.

Die Lösung bezüglich der Betonplatteneinheit ist im kennzeichnenden Teil des Anspruches 8 beschrieben.

Der Vorteil der vorgeschlagenen Lösungen besteht darin, dass der Verbundanker beim Herstellungsvorgang der ersten Betonplatte an einer Stahlgittermatte, die ohnehin in die erste Betonplatte eingegossen werden muß, ohne Zuhilfenahme von Bewehrungsstäben lagefixiert befestigt werden kann. Das Anordnen des Verbundankers erfolgt daher in wesentlich kürzerer Zeit als unter Verwendung von Bewehrungsstäben. Weniger Material und kürzere Montagezeit führen im vorliegenden Falle zu einer Reduzierung der Fertigungskosten für eine Betonplatteneinheit. Keine oder weniger Bewehrungsstäbe als bisher notwendig reduzieren in vorteilhafter Weise auch das Eigengewicht von Betonplatteneinheiten.

Die Erfindung wird anhand von Ausführungsbeispielen näher erläutert. Es zeigt
- Fig. 1: einen in eine Betonplatteneinheit eingebundenen Verbundanker;
- Fig. 2: eine erste Ausführungsform eines Verbundankers;
- Fig. 3: eine Seitenansicht des in Fig. 2 beschriebenen Verbundankers;
- Fig. 4: den Blechzuschnitt des in Fig. 2 und 3 beschriebenen Verbundankers;
- Fig. 5: eine räumliche Darstellung eines Verbundankers mit eingesetzten Gitterstäben zweier Stahlgittermatten sowie
- Fig. 6 und Fig. 7: zwei weitere Ausführungsbeispiele eines Verbundankers.

Fig. 1 zeigt in schematischer Weise einen in eine Betonplatteneinheit 25 eingebundenen Verbundanker 1. Die Betonplatteneinheit 25 weist eine erste Betonplatte 19 sowie eine zweite Betonplatte 20 auf. Zwischen beiden Betonplatten 19 und 20 befindet sich in bekannter Weise eine Dämmschicht 23. In jede Betonplatte 19, 20 ist wenigstens eine Stahlgittermatte 21, auch Baustahlmatte genannt, eingegossen. In die erste und zweite Betonplatte 19 und 20 eingegossen ist auch wenigstens ein Verbundanker 1, der, wie weitere mögliche Verbundanker 1, durch die Dämmschicht 23 hindurch geführt ist. Es können innerhalb der Betonplatteneinheit 25 weitere bekannte Mittel 24 vorgesehen sein, die zur Stabilisierung und zum Zusammenhalt der Betonplatteneinheit 25 beitragen.

Fig. 2 und Fig. 3 zeigen in einer Vorderansicht und in einer Seitenansicht ein erstes Ausführungsbeispiel eines Verbundankers 1. Der Verbundanker 1 ist in bekannter Weise aus Stahlblech gefertigt. An einen ebenen Abschnitt 2 schließt sich, der Einbaulage des Verbundankers 1 beim Fertigungsprozess entsprechend, ein abgewinkelter Abschnitt 7 an, der sich an der unteren Seite 3 des Verbundankers 1 befindet und horizontal angeordnet ist. Oberhalb des abgewinkelten Abschnittes 7 kann wenigstens ein weiterer abgewinkelter Abschnitt 8 vorgesehen sein, dessen Biegelinie 17 senkrecht verläuft, siehe strichpunktiert gezeichnete Einzelheiten in der Zeichnung oben links und rechts. Zweckmäßigerweise sind zwei sich gegenüber liegende abgewinkelte Abschnitte 8 vorgesehen, die spiegelbildlich angeordnet sind. Entgegen der Zeichnung kann der wenigstens eine abgewinkelte Abschnitt 8 von oben nach unten bis zum Beginn des abgewinkelten Abschnittes 7 geführt sein. Auch kann anstelle des wenigstens einen Abschnittes 8 der unten angeordnete Abschnitt 7 an der oberen Seite 4, dem unteren Abschnitt 7 gegenüber liegend, in gleicher oder ähnlicher Weise gestaltet, vorgesehen sein. Dabei kann durchaus zwischen den beiden gegenüberliegenden Abschnitten 7 mindestens ein Abschnitt 8 angeordnet sein. Der Klarstellung wegen erstreckt sich der an der unteren Seite 3 befindliche abgewinkelte Abschnitt 7 von seiner untersten Begrenzung 6 aus bis zur strichpunktierten horizontalen Linie 9, siehe Fig. 3. Der abgewinkelte Abschnitt 7 beinhaltet demnach einen schrägen Teilabschnitt 10, einen gekrümmten Teilabschnitt 11 und einen vertikal angeordneten Teilabschnitt 12. Ein von der Außenkontur 5 des Verbundankers 1 ausgehender vertikal angeordneter Einschnitt 13 führt durch den schrägen Teilabschnitt 10, durch den gekrümmten Teilabschnitt 11 und endet im vertikalen Teilabschnitt 12. Der Einschnitt 13 ist im Bereich des schrägen und des vertikalen Teilabschnittes 10, 12 mit je einer Erweiterung 14 ausgestattet, die sich beide in der Zeichnung horizontal nach rechts erstrecken, siehe auch Fig. 4. Die Erweiterungen 14 können sich auch nach links erstrecken. Durch die Erweiterungen 14 werden somit im schrägen Teilabschnitt 10 und im vertikalen Teilabschnitt 12 je ein Stützabschnitt 15 gebildet, das heißt, der im abgewinkelten Abschnitt 7 befindliche Einschnitt 13 weist zwei Stützabschnitte 15 auf, die sich entlang der Längserstreckung eines ersten Gitterstabes 22 einer Stahlgittermatte 21 erstrecken. Mit den beiden Stützabschnitten 15 ist der Verbundanker 1 in seiner Einbaulage unmittelbar auf einem ersten Gitterstab 22 einer in der ersten Betonplatte 19 befindlichen Stahlgittermatte 21 abgestützt. Die beiden auf Abstand angeordneten Stützabschnitte 15 umfassen den Gitterstab 22 rachenartig, also um maximal 180°. Die Stützabschnitte 15 sind rachenartig ausgebildet. Ein zweiter Gitterstab 23, der den von den Stützabschnitten 15 umfassten ersten Gitterstab 22 kreuzt, befindet sich in bekannter Weise in einer Mulde 16, die durch den abgewinkelten Abschnitt 7 gebildet ist. Beim Aufsetzen des Verbundankers 1 auf einen ersten Gitterstab 22 der Stahlgittermatte 21 wird der Verbundanker 1 unter Führung am Einschnitt 13 zuerst an der Stahlgittermatte 21 eingefädelt und anschließend, in der Zeichnung nach links, so weit bewegt, bis der erste Gitterstab 22 am Ende der beiden Erweiterungen 14 angelangt ist und sich mit seinen Stützabschnitten 15 auf dem ersten Gitterstab 22 abstützt. Die Stützabschnitte 15 sind somit zum rachenartigen Umfassen des ersten Gitterstabes 22 bestimmt. Die Zeichnung zeigt die Anordnung von Verbundanker 1 und Stahlgittermatte 21 bei der Herstellung der ersten Betonplatte 19. Nach dem Eingießen der flüssigen Betonmasse in eine dafür vorgesehene Form verbleibt der Verbundanker 1 nach dem Aushärten der Betonmasse fest eingeschlossen in der ersten Betonplatte 19. Der Verbundanker 1 ragt während dieses Fertigungsabschnittes über die erste Betonplatte 19 hinaus, durchdringt dann später die Dämmschicht 23 und endet nach einer weiteren Herstellungsphase in der zweiten Betonplatte 20, siehe Fig. 1.

Wie auch bei den nachfolgend beschriebenen Ausführungsbeispielen möglich, kann an der oberen Seite 4 des Verbundankers 1 ebenfalls ein mit einer Erweiterung 14 ausgestatteter Einschnitt 13 der eben beschriebenen Art vorgesehen sein. Auch können am Verbundanker 1 an einer oder an geeigneten Stellen nicht näher dargestellte Durchbrüche in Form von beispielsweise runden, eckigen oder ovalen Löchern angeordnet sein, die beim Herstellungsvorgang der Betonplatteneinheit 25 entweder von der flüssigen Betonmasse durchdrungen werden oder zum Einfügen von wenigstens einem weiteren, nicht näher dargestellten Stabilisierungsteil bestimmt sind, sofern dies aus statischen Gründen unbedingt erforderlich ist. Auch nur ein Durchbruch ist möglich. Weitere Mittel 24, z. B. Halteanker, die innen liegend von der ersten Betonplatte 19 zur zweiten Betonplatte 20 führen und der Stabilisierung der Betonplatteneinheit 25 dienen, können ebenfalls Verwendung finden.

Der alternativ vorgeschlagene wenigstens eine an der oberen Seite 4 des Verbundankers 1 vorgesehene abgewinkelte Abschnitt 8 ist um eine vertikale Biegelinie 17 abgebogen. Zumindest ein von der Außenkontur 5 des Verbundankers 1 ausgehender Einschnitt 13 macht dies möglich, wobei es unerheblich ist, ob der oder die abgewinkelten Abschnitte 8 in die Bildebene ragen oder aus dieser herausführen. Die bevorzugten zwei Abschnitte 8 dienen unter anderem dazu, Kräfte, die im Beispiel senkrecht zur Bildebene wirken, aufzunehmen, vgl. Fig. 3.

Fig. 4 zeigt den Materialzuschnitt des eben beschriebenen Verbundankers 1 in Form einer Platine. Die Platine besitzt im Beispiel eine quadratische oder rechteckige Form. In der Zeichnung unten ist die horizontale Biegelinie 18 zur Herstellung des an der unteren Seite 3 befindlichen abgewinkelten Abschnittes 7 eingezeichnet. Eine weitere horizontal angeordnete Biegelinie 18 ist an der oberen Seite 4 eingezeichnet, wenn es gilt, auch an der oberen Seite 4 einen abgewinkelten Abschnitt 7 vorzusehen. Alternativ sind oben zwei vertikale Biegelinien 17 eingezeichnet, die dann zur Anwendung kommen, wenn man sich für zwei abgewinkelte Abschnitte 8 entscheidet, wie diese aus den Figuren 2, 3 und 5 ersichtlich sind. Bei nur einem abgewinkelten Abschnitt 8 ist demnach nur eine von oben nach unten führende Biegelinie 17 vorgesehen. Die beiden abgewinkelten Abschnitte 8 ragen entweder aus der Bildebene heraus oder verlaufen in die Bildebene. Von der unteren Seite 3 ausgehend erstreckt sich der Einschnitt 13 nach oben, von dem aus die Erweiterungen 14 winklig, also in horizontaler oder in schräger Richtung oder bogenförmig vom Einschnitt 13 wegführen und die beiden auf Abstand gehaltenen Stützabschnitte 15 bilden. Die gleiche Anordnung ist auch an der oberen Seite 4 möglich. Die winklige Anordnung gilt auch bei allen weiteren Erweiterungen 14, die nur einen Stützabschnitt 15 aufweisen.

Fig. 5 zeigt in einer räumlichen Darstellung den in Fig. 2 beschriebenen Verbundanker 1 zusammen mit dem an der unteren Seite 3 befindlichen abgewinkelten Abschnitt 7 und den beiden oben rechts und links angeordneten abgewinkelten Abschnitten 8. Dargestellt sind der an der unteren Seite 3 befindliche Einschnitt 13 und der an der oberen Seite 4 vorgesehene Einschnitt 13. Dargestellt ist je ein Kreuzungspunkt 21a eines ersten und eines zweiten Gitterstabes 22, 23 einer Stahlgittermatte 21, die sich in der ersten Betonplatte 19 befindet und einer Stahlgittermatte 21, die in der zweiten Betonplatte 20 vorgesehen ist. Der Verbundanker 1 stützt sich mit seinen beiden Stützabschnitten 15 auf einem ersten Gitterstab 22 der Stahlgittermatte 21, die für die erste Betonplatte 19 vorgesehen ist, ab. Gleichzeitig liegt der zweite Gitterstab 23, der den ersten Gitterstab 22 kreuzt, in der Mulde 16 des abgewinkelten Abschnittes 7. Damit der Verbundanker 1 diese Lage einnehmen kann, muß dieser nach dem Einfädeln in den Einschnitt 13 auf Höhe der beiden Erweiterungen 14 in der Zeichnung nach links bewegt werden, um unter gleichzeitiger Führung in der Mulde 16 seine Endposition in den beiden Erweiterungen 14 zu erreichen. In dieser Lage fällt der Verbundanker 1 nicht mehr von der Stahlgittermatte 21, so dass die Vorrichtung zur Herstellung der ersten Betonplatte 19 mit Betonmasse gefüllt werden kann. Nach Fertigstellung und nach Aufsetzen der Dämmschicht 23 ragt der Verbundanker 1 aus der ersten Betonplatte 19 nach oben über die Dämmschicht 23 hinaus. Anschließend erfolgt in ebenfalls einer Vorrichtung das Aufsetzen der für die zweite Betonplatte 20 bestimmten Stahlgittermatte 21 auf den Verbundanker 1. Dabei wird ein erster Gitterstab 22 der für die zweite Betonplatte 20 bestimmten Stahlgittermatte 21 in den an der oberen Seite 4 befindlichen Einschnitt 13 eingeführt und durch eine kleine horizontale Bewegung der Stahlgittermatte 21, in der Zeichnung nach links, in seine Endposition gebracht, in welcher er sich in der Erweiterung 14 des Einschnittes 13 befindet und damit die Stahlgittermatte 21 am Verbundanker 1 aufliegt. Der zweite kreuzweise verlaufende Gitterstab 23 der Stahlgittermatte 21 verläuft dabei an der Innenseite 2a des Verbundankers 1, also an jener Fläche, die von den beiden abgewinkelten Abschnitten 8 nicht beansprucht wird. Die Zeichnung zeigt diesen Einbauzustand, wobei es dennoch möglich ist, an den beiden abgewinkelten Abschnitten 8 ebenfalls je einen von oben nach unten führenden Einschnitt 13 zur Aufnahme des zweiten Gitterstabes 23 einer für die zweite Betonplatte 20 bestimmten Stahlgittermatte 21 vorzusehen. Bezug nehmend auf die Darstellung gemäß Fig. 5 müsste dann die Stahlgittermatte 21 so auf den Verbundanker 1 aufgesetzt werden, dass die Gitterstäbe 23 oben liegen oder es müssten die beiden abgewinkelten Abschnitte 8 um 180° gedreht angeordnet sein.

Während der in den Figuren 2 und 5 gezeigte Verbundanker 1 auf einen Kreuzungspunkt 21 a zweier rechtwinklig angeordneter Gitterstäbe 22, 23 einer Stahlgittermatte 21 aufgesetzt ist, zeigt Fig. 6 einen Verbundanker 1, der zum Aufsetzen auf zwei Kreuzungspunkte 21a von je einer Stahlgittermatte 21 geeignet ist. Es sind zwei mit Stützabschnitten 15 ausgestattete Einschnitte 13 vorgesehen, die im in der Zeichnung unten liegenden abgewinkelten Abschnitt 7 angeordnet sind. Die für das Aufsetzen des Verbundankers 1 auf eine Stahlgittermatte 21 erforderlichen und sich kreuzenden Gitterstäbe 22, 23 sind eingezeichnet. An der oberen Seite 4 des Verbundankers 1 können alternativ und um 180° gedreht ebenfalls Einschnitte 13 vorgesehen sein, unabhängig davon, ob an der oberen Seite ebenfalls ein abgewinkelter Abschnitt 7 vorgesehen ist oder nicht. Obwohl möglich, ist im Ausführungsbeispiel an der oberen Seite 4 kein abgewinkelter Abschnitt 7 oder 8 vorgesehen, so dass an jedem Einschnitt 13 jeweils nur ein Stützabschnitt 15 gebildet ist. Die Erweiterungen 14 an den Einschnitten 13 an der unteren Seite 3 des Verbundankers 1 sind entgegengesetzt zu den an der oberen Seite 4 des Verbundankers 1 vorgesehenen Erweiterungen 14 angeordnet. Die Erweiterungen 14 können insgesamt auch immer in die gleiche Richtung weisend angeordnet sein.

Fig. 7 zeigt einen Verbundanker 1, der beispielsweise auf drei Kreuzungspunkte 21 a einer Stahlgittermatte 21 aufsetzbar ist und daher zumindest an seinem abgewinkelten Abschnitt 7 drei Einschnitte 13 aufweist. Es finden auch hier jene technischen Merkmale Anwendung, die bereits zuvor beschrieben worden sind. Die Zeichnung zeigt eine mögliche Besonderheit. In der Zeichnung rechts dargestellt ist der abgewinkelte Abschnitt 7 endseitig so ausgeschnitten, dass in diesem Bereich nur ein einziger Stützabschnitt 15 gebildet ist, der sich im vertikalen Teilabschnitt 12 befindet. Die Einschnitte 13 können somit einen oder zwei Stützabschnitte 15 aufweisen.

Es sind demnach Verbundanker 1 möglich, die nur einen abgewinkelten Abschnitt 7 aufweisen und mit diesem Abschnitt 7 auf eine Stahlgittermatte 21 aufsetzbar sind, die sich in der ersten Betonplatte 19 befindet. Bei dieser Ausführungsform fehlt der sonst oberhalb des abgewinkelten Abschnittes 7 befindliche mindestens eine weitere abgewinkelte Abschnitt 8. Ausgehend vom abgewinkelten Abschnitt 7 endet bei solchen Ausführungsformen der Verbundanker 1 nach oben als einfacher Blechplattenabschnitt. Am derart ausgebildeten, den ebenen Abschnitt 2 bildenden Blechplattenabschnitt, also an der oberen Seite 4 können in gleicher Weise, wie in den Figuren 1 bis 6 beschrieben, ebenfalls wenigstens ein bis mehrere Einschnitte 13 vorgesehen sein, die dann allerdings pro Einschnitt 13 nur einen Stützabschnitt 15 aufweisen. Beim Herstellungsvorgang der zweiten Betonplatte 20 kann dabei die wenigstens eine zur zweiten Betonplatte 20 gehörende Stahlgittermatte 21 im mindestens einen Einschnitt 13 eingefädelt und am Verbundanker 1 abgestützt werden. Es ist somit über den wenigstens einen Verbundanker 1 eine direkte Verbindung zwischen den Stahlgittermatten 21 der ersten und der zweiten Betonplatte 19, 20 hergestellt. Erste und zweite Stahlgittermatte 21 sind somit durch den wenigstens einen Verbundanker 1 miteinander verbunden, was aus statischen Gründen von besonderem Vorteil ist.

Alle bis hierher beschriebenen technischen Merkmale sind miteinander kombinierbar. Dies gilt sowohl für den Verbundanker (1) als auch für die Betonplatteneinheit (25). Der Aufbau der Betonplatteneinheit (25) lässt sich aus der Gesamtheit der Figurenbeschreibungen entnehmen. Ferner sind unter dem Begriff "abgewinkelter Abschnitt 7" alle Abknickungen, winklige Vorsprünge, Ausbeulungen usw. erfasst, die mit den beschriebenen Stützabschnitten 15 ausgestattet werden können. Die Erfindung beschränkt sich daher nicht nur auf die gezeichneten Ausführungsbeispiele, sondern auf alle weiteren Lösungen, die sich durch entsprechende Kombinationen der vorgeschlagenen technischen Merkmale ergeben können.

## Patentansprüche

1. Verbundanker (1) zur Bildung einer Betonplatteneinheit (25), wobei eine erste Betonplatte (19) mit Hilfe des Verbundankers (1) mit einer zweiten Betonplatte (20) verbunden ist und wobei die durch eine Dämmschicht (23) getrennten Betonplatten (19, 20) durch in die Betonplatten (19, 20) eingegossene Stahlgittermatten (21) verstärkt sind und wobei der Verbundanker (1) zumindest an seiner unteren Seite (3) wenigstens einen abgewinkelten Abschnitt (7) aufweist und der wenigstens eine abgewinkelte Abschnitt (7) mit mindestens einem von der Außenkontur (5) des Verbundankers (1) ausgehenden Einschnitt (13) ausgestattet ist, der zur Aufnahme eines zu einer Stahlgittermatte (21) gehörenden ersten Gitterstabes (22) bestimmt ist und dass die durch den wenigstens einen Abschnitt (7) gebildete Mulde (16) zur Aufnahme eines kreuzweise zum ersten Gitterstab (22) angeordneten zweiten Gitterstabes (23) vorgesehen ist, welcher ebenfalls der Stahlgittermatte (21) angehört, **dadurch gekennzeichnet, dass** der wenigstens eine Einschnitt (13) winklig so gestaltet ist, dass zwei auf Abstand gehaltene Stützabschnitte (15) gebildet sind, die zum rachenartigen Umfassen des ersten Gitterstabes (22) einer in der ersten Betonplatte (19) befindlichen Stahlgittermatte (21) bestimmt sind, wobei sich die Stützabschnitte (15) an Erweiterungen (14) befinden, die vom wenigstens einen Einschnitt (13) ausgehend in horizontaler oder in schräger Richtung oder bogenförmig weitergeführt sind und dass die Stützabschnitte (15) entlang der Längserstreckung des ersten Gitterstabes (22) angeordnet sind.

2. Verbundanker nach Anspruch 1, **dadurch gekennzeichnet, dass** an seiner oberen Seite (4) wenigstens ein weiterer Einschnitt (13) vorgesehen ist, der einen Stützabschnitt (15) aufweist, der zum Abstützen eines ersten Gitterstabes (22) einer Stahlgittermatte (21) bestimmt ist, die der zweiten Betonplatte (2) angehört und dass sich der Stützabschnitt (15) an einer Erweiterung (14) befindet, die vom Einschnitt (13) ausgehend in horizontaler oder in schräger Richtung oder bogenförmig weitergeführt ist.

3. Verbundanker nach Anspruch 1, **dadurch gekennzeichnet, dass** die wenigstens eine an der oberen Seite (4) vorgesehene Erweiterung (14) gegenläufig zu der mindestens einen an der unteren Seite (3) befindlichen Erweiterung (14) angeordnet ist oder dass alle Erweiterungen (14) in die gleiche Richtung weisend angeordnet sind.

4. Verbundanker nach Anspruch 1, **dadurch gekennzeichnet, dass** oberhalb des abgewinkelten Abschnittes (7) wenigstens ein abgewinkelter Abschnitt (8) vorgesehen ist und dass die Biegelinie für jeden abgewinkelten Abschnitt (8) von oben nach unten geführt ist.

5. Verbundanker nach Anspruch 4, **dadurch gekennzeichnet, dass** bei einer Berücksichtigung von zwei abgewinkelten Abschnitten (8) diese spiegelbildlich angeordnet sind.

6. Verbundanker nach Anspruch 4 oder 5, **dadurch gekennzeichnet, dass** der wenigstens eine abgewinkelte Abschnitt (8) von der oberen Seite (4) bis zum Beginn des abgewinkelten Abschnittes (7) geführt ist.

7. Verbundanker nach Anspruch 1, **dadurch gekennzeichnet, dass** dieser wenigstens einen Durchbruch aufweist, der entweder zum Ausfüllen mit flüssiger Betonmasse oder zur Aufnahme von wenigstens einem Stabilisierungsteil bestimmt ist.

8. Betonplatteneinheit (25) mit einer ersten Betonplatte (19) und mit einer zweiten Betonplatte (20), die durch eine Dämmschicht (23) getrennt und durch mindestens einen Verbundanker (1) verbunden sind und wobei die Betonplatten (19, 20) durch eingegossene Stahlgittermatten (21) verstärkt sind und wobei der Verbundanker (1) zumindest an seiner unteren Seite (3) wenigstens einen abgewinkelten Abschnitt (7) aufweist und der wenigstens eine abgewinkelte Abschnitt (7) mit mindestens einem von der Außenkontur (5) des Verbundankers (1) ausgehenden Einschnitt (13) ausgestattet ist, der zur Aufnahme eines zu einer Stahlgittermatte (21) gehörenden ersten Gitterstabes (22) bestimmt ist und dass die durch den wenigstens einen Abschnitt (7) gebildete Mulde (16) zur Aufnahme eines kreuzweise zum ersten Gitterstab (22) angeordneten zweiten Gitterstabes (23) vorgesehen ist, welcher ebenfalls der Stahlgittermatte (21) angehört, **dadurch gekennzeichnet, dass** der wenigstens eine Einschnitt (13) winklig so gestaltet ist, dass zwei auf Abstand gehaltene Stützabschnitte (15) gebildet sind, die zum rachenartigen Umfassen des ersten Gitterstabes (22) einer in der ersten Betonplatte (19) befindlichen Stahlgittermatte (21) bestimmt sind, wobei sich die Stützabschnitte (15) an Erweiterungen (14) befinden, die vom wenigsten Einschnitt (13) ausgehend in horizontaler oder in schräger Richtung oder bogenförmig weitergeführt sind und dass die Stützabschnitte (15) entlang der Längserstreckung des ersten Gitterstabes (22) angeordnet sind.

9. Betonplatteneinheit nach Anspruch 8, **dadurch gekennzeichnet, dass** die Stahlgittermatte (21) der zweiten Betonplatte (20) mit Hilfe von wenigstens einem ersten Gitterstab (22) auf mindestens einem an der oberen Seite (4) des Verbundankers (1) befindlichen Einschnitt (13) abgestützt ist.
